# EUROPÄISCHE PATENTSCHRIFT

(11) **EP 0 749 179 B1**
(45) Veröffentlichungstag und Bekanntmachung des Hinweises auf die Patenterteilung: **12.01.2000**
(21) Anmeldenummer: 96890098.5
(22) Anmeldetag: 07.06.1996
(51) Int. Cl.: H01R 4/30

(54) **Schraubklemme für einen elektrischen Anschlu**
Screw clamp for electrical connector
Borne à vis pour connecteur éléctrique

(30) Priorität: 16.06.1995 AT 103495
(43) Veröffentlichungstag der Anmeldung: 18.12.1996
(73) Patentinhaber: Naimer, Hubert Laurenz, CH-6612 Ascona (CH)
(72) Erfinder: Alsch, Gottfried, Ing., 1230 Wien/Österreich (AT)
(74) Vertreter: Kliment, Peter, Dipl.-Ing.

(56) Entgegenhaltungen:
- EP-A- 0 148 056
- WO-A-91/17588
- FR-A- 2 070 593

## Beschreibung

Die Erfindung bezieht sich auf eine Schraubklemme gemäß dem Oberbegriff des Anspruches 1 (eine derartige Schraubklemme ist aus der EP-A-0 148 056 bekannt).

Eine weitere Schraubklemme wurde durch die WO 91/17588 bekannt. Bei dieser bekannten Klemme ist die in Einschraubrichtung der Klemmschraube erste Klemmplatte fest im Gehäuse angeordnet und weist eine glatte Bohrung auf, die von der Klemmschraube durchsetzt ist. Die zweite Klemmplatte ist im Gehäuse unverdrehbar, jedoch axial verschiebbar gehalten.

Weiters ist im Bereich der ersten Klemmplatte ein Federblech gehalten, das eine von radialen Schlitzen umgebene Bohrung aufweist, deren Durchmesser im wesentlichen dem Kerndurchmesser des Gewindeschaftes der Klemmschraube entspricht.

Die Länge des Gewindeschaftes der Klemmschraube ist dabei so bemessen, daß bei auf der ersten Klemmplatte aufliegendem Kopf der Klemmschraube das Federblech im gewindelosen Halsbereich der Klemmschraube liegt und es daher zu keiner Verspannung des Gewindes kommen kann und bei voll geöffneter Klemme der Gewindeschaft der Klemmschraube erst dann außer Eingriff mit der Gewindebohrung der zweiten Klemmplatte gerät, wenn der Gewindeschaft bereits wieder in Eingriff mit dem Federblech ist, wodurch die Klemmschraube weiter aus der Klemme herausgedreht werden kann, um das Einführen eines Kabelschuhs in die Klemme zu erleichtern.

Der Nachteil dieser bekannten Klemme liegt in einem erheblichen Aufwand bei der Zusammenstellung der Klemme, der zu einem erheblichen Teil durch das Federblech bestimmt ist, das mit der ersten Klemmplatte verbunden werden muß.

Ziel der Erfindung ist es, die Schraubklemme der eingangs erwähnten Art, so zu gestalten, daß beim Einsetzen des ösenförmigen Kabelschuhs ein exahtes Zusammenspiel der Teile der Schraubklemme gewährleistet ist.

Erfindungsgemäß wird dies bei einer Schraubklemme der eingangs erwähnten Art durch die kennzeichnenden Merkmale des Anspruches 1 erreicht.

Durch die vorgeschlagenen Maßnahmen ergibt sich ein sehr einfacher Aufbau der Schraubklemme mit einem Minimum an Einzelteilen, wobei diese auch sehr einfach in ein entsprechendes Gehäuse eingebaut werden können.

Dabei ist aufgrund der Ausbildung der Schraube und der axialen Verschiebbarkeit der ersten Klemmplatte sichergestellt, daß es zu keinem Verspannen des Gewindes des Schaftes der Klemmschraube kommt. Dabei ist auch gewährleistet, daß es beim Lockern der Klemmschraube bzw. beim Herausdrehen derselben zu einem sicheren Öffnen der Schraubklemme kommt und die beiden Klemmplatten auseinander getrieben werden. Dabei ist aufgrund der seitlich aufgebogenen federnden Lappen der axial verschiebbar gehaltenen ersten Klemmplatte ein sicherer Halt der Klemmschraube auch dann gewährleistet, wenn diese aus der Gewindebohrung der zweiten, festen Klemmplatte herausgeschraubt ist.

In diesem Zusammenhang ist es vorteilhaft die Merkmale des Anspruches 2 vorzusehen.

Durch die Merkmale des Anspruches 3 ist sichergestellt, daß die beiden Klemmplatten in ihren voll geöffneten Stellungen verbleiben, auch wenn Erschütterungen oder Vibrationen auf diese einwirken. Vorzugsweise verläuft bei einem solchen Einbau der Klemme die Klemmschraube, von deren Kopf aus gesehen, schräg von unten nach oben.

Durch die Merkmale des Anspruches 4 wird das Einschieben eines Kabelschuhs zwischen den feststehenden und den beweglichen Kontakt erleichtert.

Die Erfindung wird nun anhand der Zeichnung näher erläutert. Dabei zeigen:
Fig. 1 und 2 Schnitte durch ein Gehäuse mit eine erfindungsgemäßen Schraubklemme in Quer- und Längsrichtung eines festen Kontaktes derselben im geöffneten Zustand der Klemme
Fig. 3 einen Schnitt durch die Schraubklemme nach den Fig. 1 und 2 entlang der Linie III-III,
Fig. 4 eine axonometrische Darstellung einer beweglichen Klemmplatte,
Fig. 5 eine Klemme mit geklemmtem Kabelschuh und
Fig. 6 eine Klemme nach den Fig. 1 bis 3 während des Öffnens.

Die Fig. 1 bis 3 zeigen eine erfindungsgemäße Schraubklemme in einem mehrteiligen Gehäuse. Dabei ist eine feste Klemmplatte 1 in einem Grundkörper 2 des Gehäuses gehalten, wobei unterhalb des Klemmbereiches eine konische Vertiefung 3 im Grundkörper 2 vorgesehen ist. Oberhalb der festen Klemmplatte 1 ist eine randoffene Ausnehmung 4 im Grundkörper 2 vorgesehen, in der eine bewegliche Klemmplatte 5 unverdrehbar aber axial verschiebbar gehalten ist. Dabei weist die Ausnehmung 4, wie auch die bewegliche Klemmplatte 5, die in Einschraubrichtung einer Klemmschraube 14 als erste durchsetzt wird, einen im wesentlichen rechteckigen Querschnitt in einer parallel zur festen Klemmplatte 1 geführten Schnitt auf.

Der Grundkörper 2 ist von einem Abdeckteil 6 überdeckt, der eine im Querschnitt rechteckige und sich gegen den Grundkörper zu trogartig erweiternde Ausnehmung 7 aufweist, die im wesentlichen koaxial mit der Ausnehmung 4 des Grundkörpers 2 ausgerichtet ist. Weiters ist eine in die Ausnehmung 7 mündende Montagebohrung 8 vorgesehen, die zum Einstecken eines Schraubendrehers dient.

Wie aus der Fig. 4 zu ersehen ist, weist die bewegliche Klemmplatte 5 einen im wesentlichen ebenen Klemmteil 9 und zu dessen beiden Längsseiten zwei aufgebogene federnde Lappen 10 auf, die kegelmantelförmig verformte Abschnitte 11 aufweisen. An diese schließen sich im Querschnitt kreisbogenförmig ausgebildete Abschnitte 12 an. Der innere Radius der kreisbogenförmigen Abschnitte 12 ist kleiner als der Radius des Kopfes 13 der Klemmschraube 14, sodaß diese klemmend gehalten werden kann, wenn der Kopf 13 der Klemmschraube 14 in den Bereich der Abschnitte 12 eindringt und diese auseinanderdrängt.

Die Klemmschraube 14 greift in eine Gewindebohrung 15 der beweglichen Klemmplatte 5 und eine Gewindebohrung 16 der festen Klemmplatte 1 ein, wobei die letztere eine Verdickung 17 aufweist, die von der Gewindebohrung 16 durchsetzt ist.

Die Klemmschraube 14 weist einen gewindelosen Hals 18, dessen axiale Erstreckung die Dicke des ebenen Klemmteiles 9 der beweglichen Klemmplatte 5 übersteigt, und einen ebenfalls gewindelosen Endabschnitt 19 auf, wobei der Durchmesser dieser beiden gewindelosen Abschnitte kleiner als der Innendurchmesser der Gewindebohrungen 15, 16 ist. Die zwischen den beiden gewindelosen Abschnitten 18, 19 der Klemmschraube 14 verbleibende Länge des Gewindes derselben ist größer als die Differenz zwischen dem Abstand des Bodens 22 der Ausnehmung 7 des Abdeckteiles 6 von der diesem zugekehrten Seite der festen Klemmplatte 1 und der Höhe der beweglichen Klemmplatte 5 einschließlich ihrer beiden Lappen 10. Der gewindelose Abschnitt 19 der Klemmschraube 14 weist eine axiale Erstreckung auf, die die Dicke des Klemmteiles 9 der Klemmplatte 5 nicht übersteigt.

Die Fig. 6 zeigt eine erfindungsgemäße Schraubklemme mit geklemmtem Kabelschuh 20, wobei das Einstecken des Kabelschuhs 21 zwischen die beiden Klemmplatten 1 und 5 durch die Abschrägung 21 der festen Klemmplatte 1 erleichtert ist, wobei sich diese Abschrägung 21 in Einschubrichtung der Kabelschuhe 20 bis zu der der beweglichen Klemmplatte 5 zugekehrten Seite der festen Klemmplatte 1 erstreckt.

Bei geklemmtem Kabelschuh 20 befindet sich lediglich der gewindelose Hals 18 der Klemmschraube 14 im Bereich der Gewindebohrung 15 des ebenen Klemmteiles 9, wogegen das Gewinde der Klemmschraube 14 in die Gewindebohrung 16 der festen Klemmplatte 1 eingreift und für die entsprechende Klemmung sorgt.

Beim Lösen der Klemme wird die Klemmschraube 14 einfach herausgedreht, wobei, wie aus der Fig. 6 zu ersehen ist, die bewegliche Klemmplatte 5 auf dem dem Kopf 13 zugekehrten Ende des Gewindes der Klemmschraube 14 aufliegt und gegen den Boden 22 der Ausnehmung 7 des Abdeckteiles 6 bewegt wird, bis die bewegliche Klemmplatte 5 mit ihren Lappen 10 am Boden 22 der Ausnehmung 7 ansteht.

Beim weiteren Verdrehen der Schraube 14 kommt deren Gewinde mit der Gewindebohrung 15 der beweglichen Klemmplatte 5 in Eingriff und die Klemmschraube 14 kann aus der beweglichen Klemmplatte 5 geschraubt werden, bis sie nur mehr mit ihrem gewindelose Endbereich 19 in die Gewindebohrung 15 eingreift, wie dies aus den Fig. 1 und 2 zu ersehen ist. Sobald das Gewinde der Klemmschraube 14 außer Eingriff mit der Gewindebohrung 16 der festen Klemmplatte 1 gerät, sinkt die bewegliche Klemmplatte 5 auf die feste Klemmplatte 1 zurück. Letztlich kommt das Gewinde der Klemmschraube 14 auch mit der Gewindebohrung 15 der beweglichen Klemmplatte 5 außer Eingriff und der Kabelschuh 20 kann aus der Klemme herausgezogen werden, wobei das freie Ende des Schaftes der Klemmschraube 14 eben mit der der festen Klemmplatte 1 zugekehrten Fläche der beweglichen Klemmplatte 5 abschließt oder sich innerhalb der Gewindebohrung 15 derselben befindet.

Dabei wird aber bereits der Kopf 13 der Klemmschraube 14 von den federnden Lappen 10 der beweglichen Klemmplatte 5 gehalten, sodaß die Schraube 14 nicht aus der Klemme herausfallen kann.

Grundsätzlich kann die Klemme auch so eingebaut werden, daß die bewegliche Klemmplatte 5 stets höher als die feste Klemmplatte 1 liegt. In einem solchen Fall bleiben die beiden Klemmplatten 1, 5 im gelösten Zustand voneinander getrennt, wobei die bewegliche Klemmplatte 5 mit ihren Lappen 10 am Boden 22 der Ausnehmung 7 des Abdeckteiles 6 aufliegt. Ein Herausfallen der Schraube 14 ist dabei durch den Kraftschluß ihres Kopfes 13 mit den federnden Lappen 10 der beweglichen Klemmplatte 5 sicher vermieden. Die Klemmschraube 13 verläuft bei einem solchen Einbau der Klemme, vom Kopf der Schraube 14 aus gesehen, vorzugsweise schräg von unten nach oben.

Weiters ist es auch möglich die Ausnehmung 7 des Abdeckteiles 6 so zu dimensionieren, daß es in einer an dem Boden 22 der Ausnehmung 7 im wesentlichen anliegenden Stellung der beweglichen Klemmplatte 5 zu einem Reibungsschluß zwischen den Lappen 10 der beweglichen Klemmplatte 5 und Wänden der Ausnehmung 7 kommt, wodurch die bewegliche Klemmplatte 5 in dieser Lage gehalten werden kann. Bei einer solchen Abstimmung zwischen dem Abdeckteil 6 und der beweglichen Klemmplatte 5 braucht die Klemmschraube 14 nach dem Erreichen der am Boden 22 der Ausnehmung 7 anliegenden Stellung der beweglichen Klemmplatte 5, wobei der Boden 22 als Anschlag und Begrenzung des Öffnungsweges der beiden Klemmplatten 1, 5 dient, die Klemmschraube 14 nur mehr wenig aus der beweglichen Klemmplatte 5 herausgedreht zu werden und kann mit dem Gewinde der Gewindebohrung 15 in Eingriff bleiben. Es genügt in einem solchen Fall, wenn zwischen der festen Klemmplatte 1 und dem freien Ende der Schraube 14 ein zum Entfernen, bzw. Einführen eines Kabelschuhs 20 ausreichend großer Spalt vorhanden ist.

## Patentansprüche

1. Schraubklemme für einen elektrischen Anschluß von insbesondere mit ösenförmigen Kabelschuhen (20) ausgestatteten Kabeln oder Drähten, mit einem Gehäuse (2, 6) und einer ersten (5) und eine zweiten (1) Klemmplatte, wobei beide Klemmplatten (1, 5) mit fluchtenden Gewindebohrungen versehen sind, und einer Klemmschraube (14), welche in Einschraubrichtung die erste Klemmplatte (5) und bei geschlossener Klemme auch die zweite Klemmplatte (1) durchsetzt, und bei geöffneter Klemme in der ersten Klemmplatte (1) eingetaucht bleibt und den Zwischenraum zwischen der ersten und der zweiten Klemmplatte (1,5) freigibt, wobei die Klemmschraube (14) in der Bohrung (15) der ersten Klemmplatte (5) verschraubbar ist und der Schaft der Klemmschraube (14) in einem dem Schraubenkopf (13) benachbarten Halsbereich (18) auf einen den Innendurchmesser der die Klemmschraube (14) aufnehmenden Bohrungen (15, 16) unterschreitenden Durchmesser abgesetzt ist, wobei die axiale Länge (h) des Halsbereiches wenigstens der Dicke des von der Klemmschraube (14) durchsetzten Abschnittes der ersten Klemmplatte (5) entspricht, und der Öffnungsweg der beiden Klemmplatten (1, 5) durch einen Anschlag (22) des Gehäuses (2, 6) begrenzt ist, wobei die in Einschraubrichtung erste Klemmplatte (5) unverdrehbar, jedoch axial verschiebbar gehalten ist, der Öffnungsweg der beiden Klemmplatten (1, 5) kleiner als die Länge des Gewindes des Schaftes der Klemmschraube (14) ist, und die erste Klemmplatte (5) seitlich aufgebogene federnde Lappen (10) aufweist **dadurch gekennzeichnet**, daß
- die Klemmschraube einen an das freie Ende des Gewindeschaftes der Klemmschraube angrenzenden gewindelosen Bereich aufweist, der auf einen den Innendurchmesser der Bohrungen (15, 16) unterschreitenden Durchmesser abgesetzt ist, wo die axiale Länge dieses Bereiches maximal gleich der Dicke des von der Klemmschraube durchsetzten Abschnittes der ersten Klemmplatte (5) ist;
- die zweite Klemmplatte (1) fest im Gehäuse gehalten ist; und
- die Lappen (10) so geformt sind, daß sie den Kopf (13) der Klemmschraube (14) in deren der geöffneten Klemme entsprechenden Stellung einklemmen.

2. Schraubklemme nach Anspruch 1, **dadurch gekennzeichnet, dass** die beiden seitlichen Lappen (10) der ersten Klemmplatte (5) im Bereich ihres freien Endes im parallel zur zweiten Klemmplatte (1) verlaufenden Querschnitt kreisbogenförmig verformt ist.

3. Schraubklemme nach Anspruch 1 oder 2, **dadurch gekennzeichnet**, daß in der Einbaulage der Klemme die bewegliche erste Klemmplatte (5) tiefer als die feststehende zweite Klemmplatte (1) liegt.

4. Schraubklemme nach einem der Ansprüche 1 bis 3, **dadurch gekennzeichnet**, daß die feststehende Klemmplatte (1) an mindestens einer Seite eine an der der beweglichen Klemmplatte (5) zugekehrten Kontaktfläche beginnende Abschrägung (21) aufweist.

## Claims

1. A screw-type terminal for the electric connection of cables or wires equipped with eye-like cable lugs (20) in particular, with a housing (2, 6) and a first (5) and second (1) connection plate, with both connection plates (1, 5) being provided with aligned threaded bores, and with a terminal screw (14) which in the screwing-in direction penetrates the first connection plate (5) and, when the terminal is closed, also the second connection plate (1), and remains immersed in the first connection plate (5) and releases the intermediate space between the first and the second connection plate (1, 5), and the terminal screw (14) can be screwed into bore (15) of the first connection plate (5) and the shank of the terminal screw (14) is offset in a zone of the throat (18) adjacent to the screw head (13) towards a diameter falling below the inner diameter of the bores (15, 16) receiving the terminal screw (14), with the axial length (h) of the throat zone corresponding to at least the thickness of the section of the first connection plate (5) which is penetrated by the terminal screw (14), and the path of the opening of the two connection plates (1, 5) is limited by a stop (22) of the housing (2, 6), with the connection plate (5) which is first in the screwing-in direction being held untwistably, but axially displaceable, and the path of opening of the two connection plates (1, 5) is smaller than the length of the thread of the shank of the terminal screw (14) and the first connection plate (5) is provided with laterally bent-up resilient tongues (10), characterised in that
- the terminal screw is provided with a threadless zone which is adjacent to the free end of the threaded shank of the terminal screw, which zone is offset to a diameter which falls below the inner diameter of the bores (15, 16) where the axial length of said zone is at most equal to the thickness of the section of the first connection plate (5) which is penetrated by the terminal screw;
- the second connection plate (1) is fixedly held in the housing, and
- the tongues (10) are shaped in such a way that they clamp the head (13) of the terminal screw (14) in the position corresponding to the opened terminal.

2. A screw-type terminal as claimed in claim 1, characterized in that the two lateral tongues (10) of the first connection plate (5) are deformed in the cross section extending parallel to the second connection plate (1).

3. A screw-type terminal as claimed in claim 1 or 2, characterized in that in the installed position of the terminal the movable first connection plate (5) is disposed lower than the fixed second connection plate (1).

4. A screw-type terminal as claimed in one of the claims 1 to 3, characterized in that the fixed connection plate (1) is provided on at least one side with a bevelling (21) beginning with the contact surface facing the movable connection plate (5).

## Revendications

1. Borne à vis pour un raccordement électrique de câbles ou de fils munis de cosses de câbles (20) en particulier en forme d'oeillets avec un boîtier (2,6) et une première (5) ainsi qu'une deuxième (1) plaque de serrage, les deux plaques de serrage (1,5) étant munies de trous taraudés alignés, et avec une vis de serrage (14) qui traverse la première plaque de serrage (5) dans la direction de vissage et, lorsque la borne est fermée, également la deuxième plaque de serrage (1) et qui, lorsque la borne est ouverte, reste introduite dans la première plaque de serrage (1) en libérant l'espace intermédiaire entre la première et la deuxième plaque de serrage (1,5), la vis de serrage (14) pouvant être vissée dans le trou (15) de la première plaque de serrage (5) et la tige de la vis de serrage (14) étant décolletée dans une zone (18) proche de la tête (13) de la vis à un diamètre inférieur au diamètre intérieur des trous (15,16) recevant la vis de serrage (14), la longueur axiale (h) de la zone du col correspondant au moins à l'épaisseur de la section de la première plaque de serrage (5) traversée par la vis de serrage (14) et le trajet d'ouverture des deux plaques de serrage (1,5) étant limité par une butée (22) du boîtier (2,6), la première plaque de serrage (5) dans la direction du vissage étant maintenue de manière à ne pas pouvoir tourner mais à pouvoir être déplacée axialement, le trajet d'ouverture des deux plaques de serrage (1,5) étant plus petit que la longueur du filetage de la tige de la vis de serrage (14) et la première plaque de serrage (5) comportant des languettes souples (10) coudées latéralement, caractérisée en ce que
. la vis de serrage comporte une zone sans filetage adjacente à l'extrémité libre de la tige filetée de la vis de serrage qui est décolletée à un diamètre inférieur au diamètre intérieur des trous (15, 16) alors que la longueur axiale de cette zone est au maximum égale à l'épaisseur de la section de la première plaque de serrage (5) traversée par la vis de serrage,
. la deuxième plaque de serrage (1) est fermement maintenue dans le boîtier et
. les languettes (10) sont formées de telle sorte qu'elles maintiennent la tête (13) de la vis de serrage (14) dans sa position qui correspond à la borne ouverte.

2. Borne à vis selon la revendication 1, caractérisée en ce que les deux languettes latérales (10) de la première plaque de serrage (5) sont formées en arc de cercle dans la zone de leur extrémité libre dans la section disposée parallèlement à la deuxième plaque de serrage (1).

3. Borne à vis selon la revendication 1 ou 2, caractérisée en ce qu'en position montée de la borne, la première plaque de serrage mobile (5) est en position plus basse que la deuxième plaque de serrage fixe (1).

4. Borne à vis selon l'une des revendications 1 à 3, caractérisée en ce que la plaque de serrage fixe (1) comporte au moins d'un coté un chanfrein (21) débutant à la surface de contact dirigée vers la plaque de serrage mobile (5).
